# EUROPÄISCHE PATENTSCHRIFT

(11) **EP 0 342 618 B1**
(45) Veröffentlichungstag und Bekanntmachung des Hinweises auf die Patenterteilung: **04.03.1992**
(21) Anmeldenummer: 89108799.1
(22) Anmeldetag: 17.05.1989
(51) Int. Cl.: B65D 43/06

(54) **Behälter, z.B. Gefrier- oder Frischhaltedose**
Container for refrigerated products
Récipient pour produits réfrigérés

(30) Priorität: 19.05.1988 DE 3817066
(43) Veröffentlichungstag der Anmeldung: 23.11.1989
(73) Patentinhaber: Melitta Haushaltsprodukte GmbH & Co. Kommanditgesellschaft, D-32371 Minden (DE)
(72) Erfinder: Creyaufmüller, Peter, D-4950 Minden/Westfalen (DE)
(74) Vertreter: Loesenbeck, Karl-Otto, Dipl.-Ing.

(56) Entgegenhaltungen:
- EP-A- 0 232 036
- GB-A- 2 010 788
- US-A- 3 392 871

## Beschreibung

Die vorliegende Erfindung betrifft einen aus Kunststoff gefertigten Behälter, z.B. Gefrier- oder Frischhaltedose, gemäß dem Oberbegriff des Patentanspruches.

Bei derartigen Behältern, z.B. Gefrier- oder Frischhaltedosen, kommt es u.a. darauf an, einen möglichst dichten Abschluß durch den Deckel zu erreichen. Weiterhin ist man bemüht, derartige Behälter, z.B. Gefrier- oder Frischhaltedosen, möglichst leicht zu bauen, d.h., diese relativ dünnwandig zu gestalten. Dies hat allerdings die unangenehme Folge, daß ein praktisch dichter Abschluß durch den Deckel erschwert wird.

Ein Behälter mit den Merkmalen des Oberbegriffes des Patentanspruches ist aus der EP-A-232 036 bekannt.

Bei der dort beschriebenen Konstruktion ist der äußere Schenkel des Behälterrandes bei noch nicht aufgesetztem Deckel gegenüber der Horizontalen weit weniger stark geneigt als der entsprechende Schenkel des Deckels selbst. Der Deckel ist erheblich stabiler als der Behälterrand, wodurch beim Aufsetzen des Deckels auf den Behälterrand der äußere Schenkel unter Spannung verformt wird. Hierdurch soll die Dichtigkeit des oberen Abschlußrandes von Behälter und Deckel erzielt werden. Der äußere Behälterrand wird dann von einem umlaufenden Raststeg untergriffen.

Ein Öffnen dieses Behälters ist zumindest nicht ohne weiteres möglich, da der äußere Schenkel des Behälters unter erheblicher Spannung steht. Unabhängig davon, ob für das Öffnen dieses Behälters der Deckel im Randbereich zerstört werden muß oder nicht, wird der Deckel zumindest soweit deformiert werden müssen, daß ein sicheres und dauerndes Wiederverschließen dieses Behälters mit dem gleichen Deckel nicht möglich ist.

Der vorliegenden Erfindung liegt daher die Aufgabe zugrunde, einen Behälter, z.B. eine Gefrier- oder Frischhaltedose, der gattungsgemäßen Art zu schaffen, der sich insbesondere dadurch auszeichnet, daß ein dichter Abschluß durch den Deckel auch bei dauerndem Öffnen und Schließen gewährleistet bleibt, und daß die Handhabung des Deckels beim Aufsetzen vereinfacht wird.

Diese Aufgabe wird erfindungsgemäß durch die im kennzeichnenden Teil des Patentanspruches genannten Merkmale gelöst.

Dadurch, daß der Behälter in seinem Randbereich formstabil und eigensteif ist, und dadurch, daß der Deckel spannungsfrei auf dem Behälterrand aufliegt, wird das dauernde Öffnen und Schließen bei vereinfachter Handhabung ermöglicht. Gleichzeitig wird ein dichter Abschluß erreicht dadurch, daß die Verrastung im Bereich des äußeren Schenkels des Behälterrandes durch den Raststeg des Deckels und außerdem durch die Wulst des Deckels, die sich in eine Nut oder Rille des Behälterrandes einschnappen läßt, erfolgt.

Die Mittel zur Verrastung des Deckels am Behälterrand können konstruktiv so aufeinander abgestimmt werden, daß auch ein dauerndes Öffnen und Wiederverschließen ohne Zerstörung oder Beschädigung des Deckelrandbereiches ermöglicht wird.

Dies ist beispielsweise dann nicht möglich, wenn beim Schließen des Behälters durch Aufsetzen des Deckels der vollständig umlaufende Behälterrand beträchtlich verformt werden muß.

Die Zentrierung des Deckels beim Verschließen wird durch die erfindungsgemäße Randbereichs-Gestaltung sowohl des Behälters als auch des Deckels in praxisgerechter Weise vereinfacht, so daß sich eine erhebliche Handhabungserleichterung darstellt, wobei die an Gefrier- oder Frischhaltedosen gestellten Ansprüche hinsichtlich einer ausreichenden Abdichtung voll und ganz ausreichend sind.

Da gegenüber dem Stand der Technik der äußere Schenkel des Behälterrandes zum Öfnen des Deckels nicht mehr zerstört werden muß, bleibt eine auch im Dauergebrauch ausreichende Abdichtung erhalten.

Eine besonders sichere Verrastung, die auch erhöhten Ansprüchen genügt, ist dadurch gegeben, daß im Übergangsbereich des inneren Schenkels zur Behälterwandung eine zum Behälterinneren hin offene und vollständig umlaufende Nu-t oder Rille vorgesehen ist, in die eine im Übergangsbereich zwischen der Deckelwandung und dem Auflageschenkel vorgesehene Wulst einschnäppbar ist.

Ein Ausführungsbeispiel der Erfindung wird in der beigefügten Zeichnung dargestellt und im folgenden näher beschrieben.

Es zeigt:

Fig. 1 einen Querschnitt durch einen erfindungsgemäßen Behälter, z.B. Gefrier- oder Frischhaltedose, mit aufgesetztem Deckel.

Der in der Figur dargestellte Behälter, z. B. Gefrier- oder Frischhaltedose 10, ist ebenso wie der mit dem Bezugszeichen 11 versehene Deckel aus Kunststoff gefertigt.

Der Deckel 11 ist abdichtend auf den oberen Behälterrand 12 aufsetzbar.

Dieser obere Behälterrand 12 wird aus zwei Schenkeln 13 und 14 gebildet, welche in einer nach oben weisenden Spitze 15 zusammenlaufen und gegenüber der lotrechten gleichsinnig oder ungleichsinnig geneigt verlaufen können.

Der mit dem Bezugszeichen 13 versehene Schenkel geht in die Behälterwandung 16 über, während der mit dem Bezugszeichen 14 versehene, äußere Schenkel von der Behälterwandung 16 abgewandt und nach unten gerichtet ist.

Im Übergangsbereich zwischen dem Schenkel 13 und der Behälterwandung 16 ist eine Nut oder Rille 17 vorgesehen, die zum Behälterinneren hin offen ist und im Behälterrandbereich vollständig umläuft.

Der Deckel 11 ist in seinem Randbereich mit einem Verschlußschenkel 18 ausgestattet, welcher auf dem äußeren Schenkel 14 des Behälterrandes 12 aufliegt. Der Verschlußschenkel 18 überragt den äußeren Schenkel 14 des Behälterrandes 12 nach unten und ist in diesem Bereich mit einem den äußeren Schenkel 14 untergreifenden Raststeg 19 ausgestattet.

An den Verschlußschenkel 18 schließt sich ein Auflageschenkel 20 an, der bei aufgesetztem Deckel auf dem inneren, in die Behälterwandung 16 übergehenden Schenkel 13 des Behälterrandes 12 aufliegt.

Der Auflageschenkel 20 geht wiederum in die Deckelwandung 21 über und im Übergangsbereich ist eine Wulst 22 vorgesehen, die in die schon erwähnte Nut oder Rille 17 einschnappbar ist.

## Patentansprüche

1. Aus Kunststoff gefertigter Behälter, z.B. Gefrier- oder Frischhaltedose, mit ebenfalls aus Kunststoff gefertigtem Deckel, der auf den oberen Behälterrand aufsetzbar ist, wobei der obere Behälterrand einen gegenüber der Lotrechten geneigten, von der Behälterwand abgewandten, nach unten gerichteten und den äußeren Abschlußrand des Behälters bildenden Schenkel (14) aufweist und der Deckel in seinem Randbereich mit einem den äußeren Abschlußrand des Deckels bildenden Verschlußschenkel (18) versehen ist, welcher in Schließstellung auf dem der Behälterwand abgewandten Schenkel (14) aufliegt, zumindest im Bereich der Spitze des Behälterrandes abgestützt ist, den äußeren Schenkel des Behälterrandes nach unten überragt und einen das freie Ende des äußeren Schenkels des Behälterrandes untergreifenden Raststeg (19) aufweist, wobei sich and den äußeren Schenkel des Behälters ein weiterer, gegenüber der Lotrechten geneigter, in die Behälterwandung übergehender innerer Schenkel (13) anschließt, und sich an den Verschlußschenkel des Deckels ein im Schließzustand auf dem in die Behälterwandung übergehenden inneren Schenkel (13) des Behälterrandes aufliegender und in die Deckelwandung übergehender Auflageschenkel (20) aufschließt, **dadurch gekennzeichnet**, daß der aus dem äußeren Schenkel (14) und dem inneren Schenkel (13) gebildete Behälterrand formstabil und eigensteif ist und der Deckel (11) spannungsfrei auf dem Behälterrand aufliegt und ausschließlich durch den den äußeren Schenkel (14) des Behälterrandes untergreifenden Raststeg (19) sowie durch eine in eine umlaufende, im Übergangsbereich des unmittelbar in die Behälterwandung (16) übergehenden inneren Schenkels (13) liegende und zum Behälterinneren hin offene Nut oder Rille (17) einschnappbare Wulst (22), welche im Übergangsbereich zwischen der Deckelwandung (21) und dem Auflageschenkel (20) liegt, gegenüber dem Behälter (10) verrastbar ist.

## Claims

1. Container made of synthetic material, for example box for freezing or keeping fresh, with lid likewise made of synthetic material and placeable on the upper rim of the container, wherein the upper rim of the container has a limb (14), which is inclined relative to the vertical, points away from the container wall, is downwardly directed and forms the outer terminating rim of the container, and the lid is provided in its rim region with a closure limb (18) which forms the outer terminating rim of the lid, lies in the closed setting on the limb (14) pointing away from the container wall, is supported at least in the region of the tip of the container rim, projects downwardly beyond the outer limb of the container rim and has a detent web (19) engaging under the free end of the outer limb of the container rim, wherein a further, inner limb (13), which is inclined relative to the vertical and passes over into the container wall, adjoins the outer limb of the container, and a support limb (20), which in the closed state lies on the container rim inner limb (13) passing over into the container wall and which passes over into the lid wall, adjoins the closure limb of the lid, characterised thereby that the container rim formed from the outer limb (14) and the inner limb (13) is inherently stable and inherently rigid and the lid (11) lies free of stress on the container rim and is locatable relative to the container (10) exclusively by the detent web (19) engaging under the outer limb (14) of the container rim as well as by a convexity (22) which lies in the transition region between the lid wall (21) and the supporting limb (20) and which can be snapped into an encircling groove or recess (17), which lies in the transition region between the inner limb (13) passing over directly into the container wall (16) and which is open towards the interior of the container.

## Revendications

1. Récipient en matière plastique, par exemple boîte de produits congelés ou réfrigérés avec un couvercle également en matière plastique, qu'on peut placer sur le bord supérieur du récipient, le bord supérieur du récipient présentant une patte (14) inclinée par rapport à la verticale, extérieure à la paroi du récipient, dirigée vers le bas et formant le bord externe de fermeture du récipient, et on munit le couvercle dans son bord latéral d'une patte de fermeture (18) formant le bord de fermeture externe du couvercle, qui repose en position de fermeture sur la patte (14) opposée à la paroi du récipient en position de fermeture, s'appuie au moins dans le domaine de la pointe du bord du récipient, dépasse vers le bas la patte externe du bord du récipient et présente un cliquet de fermeture (19) en prise dans l'extrémité libre de la patte externe du bord de récipient, une autre patte interne (13) se raccordant à la paroi du récipient, inclinée aussi sur la verticale, raccordée à l'autre patte et reposant sur la patte de fermeture du couvercle, et une patte interne (13) faisant la transition avec la paroi du récipient en contact avec la patte de fermeture du couvercle à l'état fermé et une patte de contact (20) en transition avec la paroi du couvercle pour réaliser l'ouverture, caractérisé en en ce que le bord du récipient formé par la patte externe (14) et la patte interne (13) a une forme stable et une rigidité propre et que le couvercle (11) repose sans contrainte sur le bord du récipient et qu'on l'encliquète sur le récipient (10) exclusivement par le cliquet de fermeture (19) en prise sur la patte externe (14) du bord du récipient ainsi que par un bourrelet (22) situé dans la zone de transition de la patte interne (13) se raccordant directement à la paroi (16) du récipient, qui s'encliquète dans la gorge ou rainure (17) ouverte sur l'intérieur du récipient, qui se trouve dans le domaine de transition entre la paroi du couvercle (21) et la patte de contact (20).
